# EUROPÄISCHE PATENTSCHRIFT

(11) **EP 0 497 002 B1**
(45) Veröffentlichungstag und Bekanntmachung des Hinweises auf die Patenterteilung: **24.05.1995**
(21) Anmeldenummer: 91122241.2
(22) Anmeldetag: 27.12.1991
(51) Int. Cl.: B65H 33/12

(54) **Vorrichtung zum Bilden einer Lücke in einem Schuppenstrom**
Device for forming a gap in a stream of overlapping articles
Dispositif de formation d'un intervalle dans un courant d'articles se chevauchant

(30) Priorität: 25.01.1991 CH 236/91
(43) Veröffentlichungstag der Anmeldung: 05.08.1992
(73) Patentinhaber: Ferag AG, CH-8340 Hinwil (CH)
(72) Erfinder: Auf der Mauer, Konrad, CH-8625 Gossau (CH)
(74) Vertreter: Patentanwälte Schaad, Balass, Menzl & Partner AG

(56) Entgegenhaltungen:
- CH-A- 660 353
- DE-A- 3 831 742

## Beschreibung

Die vorliegende Erfindung betrifft eine Vorrichtung zum Bilden einer Lücke in einen Schuppenstrom von flächigen Erzeugnissen, insbesondere Druckereiprodukten, gemäss dem Oberbegriff des Anspruchs 1.

Um einen kontinuierlich anfallenden Schuppenstrom verschiedenen Verarbeitungsstationen zuführen zu können, ist es oft notwendig, diesen durch die Bildung von Lücken in Sektionen zu unterteilen.

Eine gattungsgemässe Vorrichtung zum Bilden einer Lücke in einen Schuppenstrom von flächigen Erzeugnissen ist aus der DE-B-28 52 603 und der entsprechenden GB-A-2 037 714 bekannt. Zwischen einen ersten und einen zweiten Förderer ist eine Lückenbildeeinrichtung geschaltet. Diese weist einen Bandförderer auf, um den mittels des ersten Förderers zugeführten Schuppenstrom dem zweiten Förderer zuzuleiten. Um den Bandförderer herum verläuft eine Förderkette, deren eine Trumlänge mit jalousieartigen Leisten versehen ist. Um den Schuppenstrom ohne Bildung einer Lücke dem zweiten Förderer zuzuleiten, ist der Bandförderer mit gleicher Geschwindigkeit wie der erste und zweite Förderer angetrieben und die jalousieartigen Leisten befinden sich ausserhalb des förderwirksamen Trums des Bandförderers. Zum Bilden einer Lücke wird die Förderkette mit gleicher Umlaufgeschwindigkeit angetrieben wie der erste Förderer, so dass die von diesem zugeführten Erzeugnisse auf die Leisten zu liegen kommen und der Bandförderer wird zusammen mit dem zweiten Förderer beschleunigt, um die auf diesen aufliegenden Erzeugnisse von den zugeführten Erzeugnissen zu trennen und eine Lücke zu bilden. Sobald die auf dem Bandförderer aufliegenden Erzeugnisse dem zweiten Förderer zugeführt sind, wird der Bandförderer und der zweite Förderer wieder auf die Geschwindigkeit des ersten Förderers und der Förderkette abgebremst. Die auf den jalousieartigen Leisten liegenden Erzeugnisse werden mit unveränderter Geschwindigkeit dem zweiten Förderer zugeleitet und die Förderkette wird solange weiter angetrieben, bis die Leisten sich nicht mehr im Bereich des förderwirksamen Trums befinden. Die den Leisten nachfolgenden Erzeugnisse werden mittels des Bandförderers mit unveränderter Geschwindigkeit dem zweiten Förderer zugeführt.

Eine Vorrichtung zum Zerhacken eines Schuppenstromes in Sektionen gleicher Länge, unter Vermeidung der Anderung der Uberlappung der dachziegelartig aufeinanderliegenden Erzeugnisse, ist aus der CH-PS 660 353 und der entsprechenden US-PS 4,585,227 bekannt. Diese weist einen mit konstanter Geschwindigkeit angetriebenen, als Bandförderer ausgebildeten ersten Förderer und einen diesem unmittelbar nachgeschalteten, ebenfalls als Bandförderer ausgebildeten zweiten Förderer, dessen Länge mindestens gleich der Länge einer Sektion entspricht, auf. Im Endbereich des ersten Förderers ist ein Beschleunigungsförderer vorgesehen, dessen endlose umlaufend angetriebene Kette in einem Abschnitt, der etwa der Länge seines förderwirksamen Trums entspricht, mit einer Gummileiste versehen ist. Im Bereich des förderwirksamen Trums steht die Gummileiste über den ersten Förderer vor, wogegen die Kette unterhalb dieses Förderers verläuft. Der Beschleunigungsförderer und der zweite Förderer sind mit einem Antrieb verbunden, der diese intermittierend mit einer der Geschwindigkeit des ersten Förderers entsprechenden ersten Geschwindigkeit bzw. mit einer gegenüber dieser grösseren zweiten Geschwindigkeit antreibt. Der Beschleunigungsförderer und der zweite Förderer sind mit der ersten Geschwindigkeit angetrieben, bis sich die gesamte Gummileiste im Bereich des förderwirksamen Trums befindet. Während dieser Zeit werden die vom ersten Förderer zugeführten Erzeugnisse mit unveränderter Geschwindigkeit dem zweiten Förderer übergeben und von diesem weggefördert. Anschliessend wird die Kette des Beschleunigungsförderers und der zweite Förderer auf die zweite Geschwindigkeit beschleunigt, wodurch die auf der Gummileiste aufliegenden Erzeugnisse und die auf dem zweiten Förderer aufliegenden Erzeugnisse mitbeschleunigt werden und die auf der Gummileiste aufliegenden Erzeugnisse ohne Änderung der Uberlappung dem zweiten Förderer zugeführt werden. Dabei bildet sich eine Lücke zwischen dem in Förderrichtung gesehen letzten auf der Gummileiste aufliegenden Erzeugnis und dem in Förderrichtung gesehen nachfolgenden Erzeugnis. Die Geschwindigkeit des Beschleunigungsförderers und des zweiten Förderers wird dann wieder auf die erste Geschwindigkeit reduziert, bevor das nun erste mittels des ersten Förderers transportierte Erzeugnis das Ende des ersten Förderers erreicht. Diese Vorrichtung ist zum Zerhacken eines Schuppenstromes bestimmt und eignet sich nicht zum Bilden von Lücken an beliebigen Stellen in einem Schuppenstrom.

Eine weitere Einrichtung zum Bilden einer Lücke in einen Schuppenstrom ist in der DE-OS 38 31 742 offenbart. Diese weist zwei mit gleicher Geschwindigkeit angetriebene, in der Höhe versetzt angeordnete und einander überlappende Bandförderer auf. Die vom ersten Bandförderer zugeführten Erzeugnisse fallen unter Bildung einer neuen Schuppenformation zum Weitertransport auf den zweiten Bandförderer. Die Lückenbildeeinrichtung weist zwischen den voneinander seitlich beabstandeten Förderbändern des zweiten Bandförderers ein, mit bezüglich den Bandförderern mit kleinerer Geschwindigkeit umlaufend antreibbares Lochband auf, das über einen Saugtrog geführt ist und abschnittsweise Durchlässe aufweist. Zum Bilden einer Lücke wird das Lochband angetrieben, so dass die auf den Abschnitt mit den Durchlässen fallenden Erzeugnisse am Lochband gehalten und zusammen mit den nachfolgenden darauffallenden Erzeugnissen mit kleinerer Geschwindigkeit weitertransportiert werden, wogegen die vorlaufenden Erzeugnisse mittels des zweiten Förderers unter Bildung einer Lücke mit unveränderter Geschwindigkeit weggefördert werden. Im Bereich des Lochbandes wird somit während der Lückenbildung die Uberlappung der Erzeugnisse bei der Bildung der neuen Schuppenformation vergrössert. Sobald die Durchlässe den Bereich des Saugtrogs verlassen, werden alle Erzeugnisse wieder mit gleicher Geschwindigkeit gefördert.

Es ist eine Aufgabe der vorliegenden Erfindung, eine gattungsgemässe Vorrichtung derart weiterzubilden, dass sie zum Bilden einer Lücke bestimmter Grösse mit kleinerer Baulänge auskommt.

Dieses Ziel wird mit einer gattungsgemässen Vorrichtung erreicht, die die Merkmale des kennzeichnenden Teiles des Anspruchs 1 aufweist.

Es wird vermieden, dass die der Vorrichtung nachgeschaltete Verarbeitungsstation während der Lückenbildung mit höherer Arbeitsgeschwindigkeit betrieben werden muss. Die Vergrösserung der Uberlappung der Erzeugnisse in einem Endabschnitt der vorauslaufenden, abgetrennten Sektion des Schuppenstromes, braucht üblicherweise nicht auf das ursprüngliche Mass zurückgebracht zu werden, da die meisten nachgeschalteten Verarbeitungsstationen auch Schuppenströme mit geringerem Abstand zwischen den vorauslaufenden Kanten verarbeiten können oder mindestens eine gewisse Toleranz dieses Abstandes zulassen. Diese Eigenschaft von Verarbeitungsstationen wird noch stärker ausgenutzt, indem auch im Anfangsbereich des einer Lücke folgenden Schuppenabschnitts die gegenseitige Uberlappung der Erzeugnisse vergrössert wird. Dabei kann die Länge der Lückenbildeeinrichtung erheblich verkürzt oder die Vergrösserung der Uberlappung aufeinanderfolgender Erzeugnisse verringert werden und dies bei gleichbleibender Länge der zu bildenden Lücke.

Ein Anheben von Erzeugnissen und ein Ablegen von Erzeugnissen auf einen Förderer mit tiefer gelegener Förderebene, wird bei der erfindungsgemässen Vorrichtung vermieden. Es können sich somit im Bereich von solchen Förderübergängen mögliche Luftkissen nicht aufbauen, was ein gegenseitiges unkontrollierbares Verschieben der Erzeugnisse verhindert. Weist das mit der grösseren zweiten Geschwindigkeit antreibbare Fördermittel ein mit einer Unterdruckquelle verbindbares gelochtes Förderband auf, werden die zu beschleunigenden Erzeugnisse an diesem festgesaugt, so dass sich diese Erzeugnisse in der Beschleunigungsphase nicht verschieben können, was eine genaue Lückenbildung selbst bei äusserst grossen Verarbeitungsgeschwindigkeiten und damit verbundenen Beschleunigungen gewährleistet. Der nicht mit Durchlässen versehene Abschnitt des Lochbandes verhindert dabei eine Mitnahme der während der Lückenbildung vom ersten Förderer zugeführten Erzeugnisse.

Weitere bevorzugte Ausbildungsformen der vorliegenden Erfindung sind in den weiteren abhängigen Ansprüchen angegeben.

Die vorliegende Erfindung wird nun anhand eines in der Zeichnung dargestellten Ausführungsbeispiels näher beschrieben. Es zeigen rein schematisch:
- Fig. 1: in Draufsicht eine erfindungsgemässe Vorrichtung;
- Fig. 2: ebenfalls in Draufsicht einen Teil dieser Vorrichtung bei der Bildung einer Lücke in einen Schuppenstrom;
- Fig. 3: einen Schnitt entlang der Linie III-III in Fig. 2; und
- Fig. 4-11: vereinfacht die in den Fig. 1-3 gezeigte Vorrichtung bei verschiedenen Arbeitsphasen.

Die in den Fig. 1-3 gezeigte Vorrichtung weist einen ersten Förderer 10 zum Zuführen eines Schuppenstromes S, eine diesem nachgeschaltete Lückenbildeeinrichtung 12 zum Bilden einer Lücke in den Schuppenstrom S und zum Zubringen des Schuppenstromes S zu einem nachgeschalteten zweiten Förderer 14 auf. Von den in allgemein bekannter Art und Weise als Bandförderer ausgebildeten ersten und zweiten Förderern 10,14 ist in Fig. 1, in Förderrichtung F gesehen, nur der End- bzw. Anfangsbereich dargestellt. Die drei nebeneinander und parallel zueinander verlaufenden Bänder 16 des ersten Förderers 10 sind am förderwirksamen Ende um auf einer Welle 18 drehfest sitzende Walzen 20 geführt und die Welle 18 ist an einem lagerschildartig ausgebildeten Gestell 22 frei drehbar gelagert. In gleicher Art und Weise umgreifen die drei nebeneinander verlaufenden Bänder 16' des zweiten Förderers 14, an dessen Anfang, auf einer Welle 18', die ebenfalls am Gestell 22 frei drehbar gelagert ist, drehfest sitzende Walzen 20'.

Die dem ersten Förderer 10 nach- und dem zweiten Förderer 14 vorgeschaltete Lückenbildeeinrichtung 12 weist einen Bandförderer 24 mit zwei parallel zueinander verlaufenden und seitlich voneinander beabstandeten Transportbändern 26 auf. Zwischen diesen Transportbändern 26 verläuft ein endloses Förderband 28 eines Beschleunigungsförderers 30. Am Anfang und am Ende der Lückenbildeeinrichtung 12 sind die Transportbänder 26 um Umlenkwalzen 32 bzw. 32' und ist das Förderband 28 um eine Umlenkwalze 34 bzw. 34' geführt. Die Umlenkwalzen 32 und 34 bzw. 32' und 34' sitzen je auf einer Welle 36 bzw. 36'. Diese Wellen 36,36' sind über lagerschildartig ausgebildete Laschen 38, die seitlich ausserhalb der Transportbänder 26 verlaufen, miteinander verbunden. Die in Förderrichtung F gesehen am Eingang der Lückenbildeeinrichtung 12 vorgesehene Welle 36 ist am Gestell 22 frei drehbar gelagert, so dass die Lückenbildeeinrichtung 12 wippenartig zwischen einer oberen und einer unteren Endlage hin und her schwenkbar ist. Der Antrieb für diese Schwenkbewegung erfolgt über in der Fig. 1 nur schematisch angedeutete Kolben-Zylinderanordnungen 40. In der oberen Endlage führt die Lückenbildeeinrichtung 12 den Schuppenstrom S einem oberen zweiten Förderer 14 und in seiner unteren Endlage einem in den Fig. 4-11 mit 14' bezeichneten unteren zweiten Förderer zu. Die Lückenbildeeinrichtung 12 dient somit zugleich als Weiche.

Das Förderband 28 des Beschleunigungsförderers 30 weist in einem Abschnitt, der etwa der Länge des förderwirksamen Trums entspricht, d.h. etwa der Länge seines Wirkbereichs, Durchlässe 42 auf, die in den Figuren nur andeutungsweise gezeigt sind. Der förderwirksame Trum 28' des Förderbandes 28 gleitet über einen sich im wesentlichen zwischen den Umlenkwalzen 34 und 34' erstreckenden Saugtrog 44, der über eine Saugleitung 46 mit einer nicht gezeigten Unterdruckquelle verbindbar ist. In einer Richtung parallel zur Förderebene des Bandförderers 24 und rechtwinklig zur Förderrichtung F gesehen ist es nur notwendig im Bereich des Saugtroges 44 Durchlässe 42 vorzusehen. Wie dies Fig. 3 besonders gut zeigt, sind die Umlenkwalzen 34,34', um welche das Förderband 28 geführt ist, im Durchmesser geringfügig kleiner als die Umlenkwalzen 32,32' für die Transportbänder 26. Der förderwirksame Trum 28' des Förderbandes 28 liegt somit geringfügig unterhalb der durch die Transportbänder 26 definierten Förderebene. Dies hat zur Folge, dass, wenn sich keine Durchlässe 42 im Bereich des Saugtroges 44 befinden, oder im Saugtrog 44 kein Unterdruck herrscht, die mit ihren seitlichen Endbereichen auf den Transportbändern 26 aufliegenden flächigen Erzeugnisse 48 des Schuppenstromes S infolge ihrer Eigensteifigkeit das Förderband 28 nicht berühren, wie dies strichpunktiert in der Fig. 3 angegeben ist, oder nur mit einem kleinen Teil ihres Gewichtes auf diesem aufliegen. Eine Geschwindigkeitsdifferenz zwischen den Transportbändern 26 und dem Förderband 28 führt dadurch zu keiner Beeinflussung der von den Transportbändern 26 transportierten Erzeugnisse 48. Um die Haftung zwischen den Erzeugnissen 48 und den Transportbändern 26 noch zu verbessern, sind letztere mit einer in der Fig. 1 schematisch angedeuteten Profilierung 50 versehen.

Die Umlenkwalzen 32 sind auf der Welle 36 drehfest aufgekeilt, wogegen die dazwischen vorgesehene Umlenkwalze 34 auf dieser Welle 36 frei drehbar gelagert ist. Umgekehrt ist die Walze 34' drehfest auf der Welle 36' aufgekeilt, wogegen die seitlichen Umlenkwalzen 32' auf dieser Welle 36' frei drehbar gelagert sind. Durch Drehen der Welle 36 werden somit die Transportbänder 26 und durch Drehen der Welle 36' wird das Förderband 28 angetrieben.

Für den Transport des Schuppenstromes S ohne die Bildung einer Lücke werden der erste Förderer 10, die Transportbänder 26 des Bandförderers 24 und der zweite Förderer 14 mit gleicher Geschwindigkeit v₁ angetrieben. Der Beschleunigungsförderer 30 ist stillgesetzt. Ist hingegen in den Schuppenstrom S eine Lücke zu bilden, wird der erste und der zweite Förderer 10,14 weiter mit unveränderter erster Geschwindigkeit v₁ angetrieben, wogegen das Förderband 28 des Beschleunigungsförderers 30 nun mit einer zweiten Geschwindigkeit v₂ angetrieben wird, die grösser ist als die erste Geschwindigkeit v₁, und die beiden Transportbänder 26 mit einer dritten Geschwindigkeit v₃ angetrieben werden, die kleiner ist als die erste Geschwindigkeit v₁. Infolge des Unterschiedes zwischen der zweiten und dritten Geschwindigkeit v₂,v₃ wird im Schuppenstrom S eine Lücke gebildet. Sobald in Förderrichtung F gesehen das erste der Lücke nachfolgende Erzeugnis 48 am Ende der Lückenbildeeinrichtung 12 angelangt ist und an den zweiten Förderer 14 übergeben worden ist, wird das Förderband 28 wieder stillgelegt und werden die Transportbänder 26 wieder mit der ersten Geschwindigkeit v₁ angetrieben.

In den Anfangsbereichen der Lückenbildeeinrichtung 12 und des zweiten Förderers 14 sind mit den Transportbändern 26 des Bandförderers 24 bzw. mit den Bändern 16' zusammenwirkende Gewichtsrollen 52,52' vorgesehen, wie dies in den Fig. 4-11 schematisch dargestellt ist.

Im folgenden wird nun die Antriebsanordnung für den ersten und zweiten Förderer 10,14 und die Lückenbildeeinrichtung 12 näher beschrieben (siehe Fig. 1). Ein Antriebsmotor 54 ist über einen schematisch angedeuteten ersten Kettentrieb 56 mit einer am Gestell 22 drehbar gelagerten Antriebswelle 58 wirkverbunden. Diese ist über einen ebenfalls in der Fig. 1 nur schematisch angedeuteten zweiten Kettentrieb 60 mit der Welle 18 zum Antrieb der Bänder 16 des ersten Förderers 10 und über einen zweiteiligen dritten Kettentrieb 62 mit einer Zwischenwelle 64 drehfest gekuppelt. Die Zwischenwelle 64 ist zwischen den Wellen 36 und 36' an den Laschen 38 gelagert. Die beiden Ketten 62' des dritten Kettentriebs 62 sind um auf einer gemeinsamen Hülse 66 drehfest sitzende Kettenräder geführt, wobei die Hülse 66 auf der Welle 36 frei drehbar lagert. Diese Welle 36 ist über einen mit 68 bezeichneten vierten Kettentrieb mit dem einen Teil einer ersten Kupplung 70 wirkverbunden, deren anderer Teil drehfest auf der Zwischenwelle 64 sitzt. Bei aktivierter erster Kupplung 70 wird die Welle 36 mittels des Antriebsmotors 54 über die Antriebswelle 58, den dritten Kettentrieb 62, die Zwischenwelle 64 und den vierten Kettentrieb 68 angetrieben. Die Übersetzungen sind dabei so gewählt, dass die von der Welle 36 her angetriebenen Transportbänder 26 mit der ersten Geschwindigkeit v₁ umlaufen, mit welcher auch die Bänder 16 des ersten Förderers 10 angetrieben sind.

Auf der Zwischenwelle 64 sitzt drehfest der eine Teil einer zweiten Kupplung 72, deren anderer Teil über einen fünften Kettentrieb 74 mit der Welle 36' gekuppelt ist. Bei ausgeschalteter zweiter Kupplung 72 ist somit die Welle 36' nicht angetrieben, wodurch das Förderband 28 des Beschleunigungsförderers 30 stillgesetzt ist. Ist hingegen diese zweite Kupplung 72 aktiviert, wird das Förderband 28 mit der zweiten Geschwindigkeit v₂ angetrieben. Das Übersetzungsverhältnis zwischen der Zwischenwelle 64 und der Welle 36' ist dabei derart gewählt, dass die zweite Geschwindigkeit v₂ grösser ist als die erste Geschwindigkeit v₁.

Die Antriebswelle 58 ist über einen sechsten Kettentrieb 76 mit einem Kettenrad 78 wirkverbunden, welches über einen schematisch angedeuteten Freilauf 80 auf der Welle 36 sitzt. Der Freilauf 80 ist in Förderrichtung F aktiv, d.h. dass die Welle 36 mit grösserer Drehzahl, nicht aber mit kleinerer als das Kettenrad 78, drehen kann. Die Übersetzung zwischen der Antriebswelle 58 und dem Kettenrad 78 ist derart gewählt, dass bei ausgeschalteter erster Kupplung 70, d.h. wenn der Freilauf 80 inaktiv ist und die Welle 36 vom Kettenrad 78 angetrieben ist, die Transportbänder 26 mit der dritten Geschwindigkeit v₃ umlaufen, die kleiner ist als die erste Geschwindigkeit v₁.

Schlussendlich ist in der Fig. 1 noch ein siebter Kettentrieb 82 für den Antrieb des zweiten Förderers 14 angedeutet. Dieser kann mittels eines eigenen Motors angetrieben sein, es ist aber auch denkbar, dass der Kettentrieb 82 den zweiten Förderer 14 mit dem Antriebsmotor 54 koppelt. Der zweite Förderer 14 ist mit der gleichen ersten Geschwindigkeit v₁ wie der erste Förderer 10 angetrieben.

Die Funktionsweise der in den Fig. 1-3 dargestellten Vorrichtung wird nun anhand der Fig. 4-11 dargelegt. In diesen Figuren ist die Vorrichtung in Seitenansicht vereinfacht dargestellt. Für gleiche Teile sind die gleichen Bezugszeichen wie in den Fig. 1-3 verwendet, wobei aber diese nur insoweit aufgeführt sind, als es für das Verständnis der Figuren notwendig ist.

Die Fig. 4-11 zeigen den ersten Förderer 10 zum Zuführen des Schuppenstromes S, vereinfacht die diesem unmittelbar nachgeschaltete Lückenbildeeinrichtung 12 und die letzterer ebenfalls nachgeschalteten übereinander angeordneten zweiten Förderer 14,14', zwischen welchen als Weiche dienend die Lückenbildeeinrichtung 12 hin und her schwenkbar ist. Von der Lückenbildeeinrichtung 12 ist jeweils nur der Beschleunigungsförderer 30 mit dem Saugtrog 44 gezeigt. Das Förderband 28 ist am Anfang und am Ende der Lückenbildeeinrichtung 12 um die Umlenkwalzen 34 bzw. 34' geführt und ist in einem Abschnitt, der ungefähr der Länge des förderwirksamen Trums 28' entspricht, mit Durchlässen 42 versehen. Im Endbereich, in Umlaufrichtung gesehen, dieses Abschnittes ist die Dichte der Durchlässe 42 grösser als im verbleibenden Bereich, um jeweils das vom nachfolgenden Erzeugnis 48 zu trennende Erzeugnis 48 besonders sicher zu halten. Im Anfangsbereich der Lückenbildeeinrichtung 12 sind mit den in diesen Figuren nicht gezeigten Transportbändern 26 des Bandförderers 24 (vergleiche Fig. 1-3) und im Anfangsbereich des zweiten Förderers 14 mit dessen Bändern 16' zusammenwirkende Gewichtsrollen 52 bzw. 52' angeordnet.

In der in der Fig. 4 gezeigten Arbeitsphase wird der vom ersten Förderer 10 in Förderrichtung F mit der ersten Geschwindigkeit v₁ zugeführte Schuppenstrom S mit unveränderter Geschwindigkeit von der Lükenbildeeinrichtung 12 dem oberen zweiten Förderer 14 zugeleitet. Dazu sind die Transportbänder 26 des Bandförderers 24 (Fig. 1-3), sowie der zweite Förderer 14 ebenfalls mit der ersten Geschwindigkeit v₁ angetrieben. Die Durchlässe 42 des Förderbandes 28 befinden sich dabei im Bereich des unteren, nicht förderwirksamen Trums und im Saugtrog 44 herrscht Druckausgleich. Dabei ist die erste Kupplung 70 eingeschaltet und der Freilauf 80 aktiv (vergleiche Fig. 1).

Ist nun eine Lücke im Schuppenstrom S zu bilden, wird auch die zweite Kupplung 72 eingeschaltet, was zur Folge hat, dass das Förderband 28 nun mit der zweiten Geschwindigkeit v₂ umläuft, die etwa 20 % grösser ist als die erste Geschwindigkeit v₁. Sobald nun in Förderrichtung F gesehen die ersten vorauslaufenden Durchlässe 42 im Förderband 28 dem Endbereich des Saugtroges 44 zulaufen, wird dieser mit der Unterdruckquelle verbunden, was in der Fig. 5 mit einem Pfeil bei der Saugleitung 46 angedeutet ist. Es ist aber zu beachten, dass in dieser Arbeitsphase, bis das Vakuum im Saugtrog 44 aufgebaut ist, sämtliche Erzeugnisse 48 der Schuppenformation S weiter mit der ersten Geschwindigkeit v₁ transportiert werden.

Die nun zu Beginn der Lückenbildung im Wirkbereich des Beschleunigungsförderers 30, d.h. im Bereich des Saugtroges 44 und der Durchlässe 42 liegenden Erzeugnisse 48 werden durch die durch den Unterdruck im Saugtrog 44 hervorgerufene Saugwirkung durch die Durchlässe 42 mit ihrem nachlaufenden Endbereich an das Förderband 28 herangezogen und mit diesem förderwirksam verbunden (vergleiche Fig. 3). Bei einem Schuppenstrom, bei welchem nicht wie in den Figuren gezeigt, jedes Erzeugnis 48 auf dem vorauslaufenden aufliegt, sondern jedes Erzeugnis 48 vom jeweils vorauslaufenden überdeckt ist, wird selbstverständlich der Bereich der vorlaufenden Kante angesogen und mit dem Förderband 28 wirkverbunden. Durch diese Wirkverbindung werden nun die betreffenden Erzeugnisse 48 beschleunigt und mit der zweiten Geschwindigkeit v₂ dem zweiten Förderer 14 zugeführt, welcher aber weiterhin mit der ersten Geschwindigkeit v₁ umläuft (siehe Fig. 6).

Die in Förderrichtung gesehen dem Ende des Abschnittes mit den Durchlässen 42 folgenden, vom ersten Förderer 10 zugeführten Erzeugnisse 48, werden nun im Bereich der Lückenbildeeinrichtung 12 durch den Bandförderer 24 mit der dritten Geschwindigkeit v₃, die etwa 20 % kleiner ist als die erste Geschwindigkeit v₁, weitergefördert. Zu diesem Zweck wird die erste Kupplung 70 ausgeschaltet, was zur Folge hat, dass der Freilauf 80 inaktiv wird und die Transportbänder 26 über dem sechsten Kettentrieb 76 angetrieben sind (vergleiche Fig. 1). Durch den Unterschied zwischen der zweiten und dritten Geschwindigkeit v₂,v₃ wird nun im Bereich der Lückenbildeeinrichtung 12 die Lücke im Schuppenstrom S gebildet, wie dies die Fig. 2 und 6 zeigen. In dieser Arbeitsphase entfalten die Gewichtsrollen 52,52' ihre volle Wirkung. Die Gewichtsrolle 52 stellt die Abbremsung der vom ersten Förderer 10 mit der ersten Geschwindigkeit v₁ zugeführten Erzeugnisse 48 beim Übergang auf den Bandförderer 24 auf die dritte Geschwindigkeit v₃ sicher und drückt diese gegen die Transportbänder 26. Im Anfangsbereich der Lückenbildeeinrichtung 12 wird während der Lückenbildung somit die Uberlappung der einzelnen Erzeugnisse 48 entsprechend der Geschwindigkeitsdifferenz v₁,v₃ vergrössert und der gegenseitige Abstand der vor- bzw. nachlaufenden Kanten dementsprechend verringert. In genau gleicher Art und Weise wirkt die Gewichtsrolle 52' beim Übergang von der Lückenbildeeinrichtung 12 auf den zweiten Förderer 14. Die vom Förderband 28 mit der zweiten Geschwindigkeit v₂ dem zweiten Förderer 14 zugeführten Erzeugnisse 48 werden im Bereich der Gewichtsrolle 52' auf die erste Geschwindigkeit v₁ abgebremst, wodurch sich die Uberlappung der vom Beschleunigungsförderer 30 mit grösserer Geschwindigkeit dem zweiten Förderer 14 zutransportierten Erzeugnisse 48 entsprechend der Geschwindigkeitsdifferenz zwischen der zweiten Geschwindigkeit v₂ und der ersten Geschwindigkeit v₁ vergrössert bzw. der Abstand zwischen den je vorlaufenden und nachlaufenden Kanten verkleinert.

Ein in der Fig. 7 schematisch angedeuteter Detektor 84, beispielsweise eine Lichtschranke im Endbereich der Lückenbildeeinrichtung 12 gibt ein Signal an eine nicht dargestellte Steuerung ab, sobald das letzte Erzeugnis 48 der durch die Lücke von der zugeführten Schuppenformation S abgetrennten Sektion S' den Wirkbereich des Förderbandes 28 verlässt. Aufgrund dieses Signals wird die Lückenbildeeinrichtung 12 weichenartig in ihre untere Endlage verschwenkt, in welcher der der Lücke nachlaufende Teil des Schuppenstroms S nun dem unteren zweiten Förderer 14' zugeführt wird (Fig. 8). Die zweite Kupplung 72 wird dabei gelöst, sobald sich der Abschnitt des Förderbandes 28 mit den Durchlässen 42 im Bereich des unteren, nicht förderwirksamen Trums befindet und der Druck im Saugtrog 44 wird ausgeglichen, nachdem die in Förderrichtung gesehen hintersten Durchlässe 42 den Bereich des Saugtrogs 44 verlassen haben.

Nach dem Verschwenken der Lückenbildeeinrichtung 12 zum unteren zweiten Förderer 14' wird die erste Kupplung 70 wieder aktiviert, was dazu führt, dass die Transportbänder 26 wieder beginnen, mit der ersten Geschwindigkeit v₁ umzulaufen. Der Schuppenstrom S wird nun mit unveränderter erster Geschwindigkeit v₁ dem ebenfalls mit dieser Geschwindigkeit angetriebenen zweiten Förderer 14' zugeführt und von diesem einer weiteren Verarbeitungsstation zugeleitet, wie dies Fig. 9 zeigt.

Ist nun im Schuppenstrom S an beliebiger Stelle wieder eine Lücke zu bilden, um die nachfolgenden Erzeugnisse 48 dem oberen zweiten Förderer 14 zuleiten zu können, wird in genau gleicher Art und Weise durch Aktivieren der zweiten Kupplung 72 das Förderband 28 auf die zweite Geschwindigkeit v₂ beschleunigt und der Saugtrog 44 wieder mit der Unterdruckquelle verbunden, um die im Bereich der Lückenbildeeinrichtung 12 vorhandenen Erzeugnisse 48 mit der Geschwindigkeit v₂ dem zweiten Förderer 14' zuzuführen. Etwa gleichzeitig werden durch Öffnen der ersten Kupplung 70 die Transportbänder 26 auf die dritte Geschwindigkeit v₃ abgebremst, um die vom ersten Förderer 10 mit der ersten Geschwindigkeit v₁ zugeführten Erzeugnisse mit der kleineren dritten Geschwindigkeit v₃ weiter zu fördern.

Sobald nun der Detektor 84 das Ende der vom Schuppenstrom S abgetrennten, in Förderrichtung F gesehen vorauslaufenden Sektion S' erkannt hat (Fig. 10), wird die Lückenbildeeinrichtung 12 in die obere Endlage zurückverschwenkt, in welcher das Ende wieder mit dem oberen zweiten Förderer 14 fluchtet. Durch Lösen der zweiten Kupplung 72 wird das Förderband 28 wieder stillgelegt (Fig. 11), der Unterdruck im Saugtrog 44 wird aufgehoben und durch Aktivieren der ersten Kupplung 70 laufen nun die Transportbänder 26 wieder mit der ersten Geschwindigkeit v₁ um.

Wie oben angegeben, ist die zweite Geschwindigkeit v₂ vorzugsweise um etwa 20 % grösser als die erste Geschwindigkeit v₁ und die dritte Geschwindigkeit v₃ vorzugsweise etwa 20 % kleiner als die erste Geschwindigkeit v₁. Dadurch wird die Uberlappung der Erzeugnisse in den an die Lücke anschliessenden Endbereichen des Schuppenstromes S und der Sektion S' um ein so geringes Mass vergrössert, dass der Schuppenstrom von der nachgeschalteten Verarbeitungsstation problemlos verarbeitet werden kann. Selbstverständlich, falls notwendig, kann der Lückenbildeeinrichtung 12 eine Einrichtung nachgeschaltet sein, um die Uberlappung wieder auszugleichen. Es ist aber zu bemerken, dass die zweiten Förderer 14,14' immer etwa mit der gleichen ersten Geschwindigkeit v₁ angetrieben sind, was zur Folge hat, dass die Verarbeitungsgeschwindigkeit der nachgeschalteten Stationen für die Lückenbildung nicht verändert werden muss.

Die Unterschiede zwischen der ersten und zweiten bzw. ersten und dritten Geschwindigkeit können auch grösser oder kleiner als 20 % sein, vorzugsweise liegen die Geschwindigkeitsunterschiede zwischen 10 und 50 %, was aber keine absolute Grenze darstellen soll.

Die erfindungsgemässe Vorrichtung eignet sich insbesondere zum Bilden von Lücken in Schuppenströme von Druckereiprodukten, wie Zeitungen, Zeitschriften und dergleichen.

## Patentansprüche

1. Vorrichtung zum Bilden einer Lücke in einen Schuppenstrom von flächigen Erzeugnissen, insbesondere Druckereiprodukten, mit einem mit einer ersten Geschwindigkeit (v1) angetriebenen ersten Förderer (10), mindestens einem diesem nachgeschalteten zweiten Förderer (14, 14') und einer zwischen den ersten und zweiten Förderer (10; 14, 14') geschalteten Lückenbildeeinrichtung (12) mit einem ersten Fördermittel (26) und einem dazu parallelen zweiten Fördermittel (30), wobei das erste Fördermittel (26) zum Transport des vom ersten Förderer (10) zugeführten Schuppenstromes (S) zum zweiten Förderer (14, 14') im wesentlichen mit der ersten Geschwindigkeit (v1) antreibbar ist, und wobei zum Bilden einer Lücke das eine der ersten und zweiten Fördermittel (30;26) mit einer bezüglich der ersten Geschwindigkeit (v1) grösseren zweiten Geschwindigkeit (v2) antreibbar ist, um die bei Beginn der Lückenbildung sich im Bereich der Lückenbildeeinrichtung (12) befindenden Erzeugnisse (48) dem zweiten Förderer (14,14') zuzuführen, und das andere der ersten und zweiten Fördermittel (26;30) höchstens mit der ersten Geschwindigkeit (v1) antreibbar ist, um die vom ersten Förderer (10) zugeführten Erzeugnisse (48) zu übernehmen und weiterzufördern, dadurch gekennzeichnet, dass der zweite Förderer (14,14') mit etwa der ersten Geschwindigkeit (v1) angetrieben ist, um die vom mit der zweiten Geschwindigkeit (v2) angetriebenen Fördermittel (30;26) zugeführten Erzeugnisse (48) unter Vergrösserung der gegenseitigen Ueberlappung zu übernehmen und weiterzufördern, und dass das andere Fördermittel (26;30) während der Lückenbildung mit einer bezüglich der ersten Geschwindigkeit (v1) kleineren dritten Geschwindigkeit (v3) antreibbar ist, um die vom ersten Förderer (10) zugeführten Erzeugnisse (48) ebenfalls unter Vergrösserung der gegenseitigen Ueberlappung zu übernehmen und weiterzufördern.

2. Vorrichtung nach Anspruch 1, dadurch gekennzeichnet, dass zwei zweite Förderer (14, 14') vorgesehen sind und die Lückenbildeeinrichtung (12) als zwischen diesen zweiten Förderern (14, 14') hin- und herschwenkbare Weiche ausgebildet ist.

3. Vorrichtung nach Anspruch 1 oder 2, dadurch gekennzeichnet, dass die Fördermittel als Bandförderer (24, 30) ausgebildet sind und der eine Bandförderer (30) ein Förderband (28) aufweist, das in einem ungefähr der Länge seines Wirkbereichs (28') entsprechenden Abschnitt mit Durchlässen (42) versehen ist, die im Wirkbereich (28') mit einer Unterdruckquelle verbindbar sind, um die entsprechenden Erzeugnisse (48) mit dem Förderband (28) in Förderverbindung zu bringen und zu halten.

4. Vorrichtung nach Anspruch 3, dadurch gekennzeichnet, dass das förderwirksame Trum (28') des Förderbandes (28) sich unterhalb der Förderebene des andern Bandförderers befindet, und vorzugsweise letzterer beidseits des Förderbandes (28) je ein Transportband (26) aufweist.

5. Vorrichtung nach Anspruch 3 oder 4, dadurch gekennzeichnet, dass das Förderband (28) bei der Lückenbildung mit der zweiten Geschwindigkeit (v2) und der andere Bandförderer zum Transport des Schuppenstromes mit etwa der ersten Geschwindigkeit (v1) und zum Bilden einer Lücke mit der dritten Geschwindigkeit (v3) antreibbar ist.

6. Vorrichtung nach Anspruch 5, dadurch gekennzeichnet, dass das förderwirksame Trum (28') des Lochbandes (28) über einen, zu Beginn einer Lückenbildung mit Unterdruck beaufschlagbaren Saugtrog (44) geführt ist, und der Abschnitt des Lochbandes (28) mit den Durchlässen (42) sich zu Beginn einer Lückenbildung im Bereich des Saugtroges (44) befindet.

7. Vorrichtung nach einem der Ansprüche 3 bis 6, dadurch gekennzeichnet, dass der Abschnitt mit Durchlässen (42) etwa die Hälfte der Länge des endlos ausgebildeten Förderbandes (28) überdeckt.

8. Vorrichtung nach einem der Ansprüche 3 bis 7, dadurch gekennzeichnet, dass das Förderband (28) und gegebenenfalls die Transportbänder (26) am Anfang und am Ende der Lückenbildeeinrichtung (12) um auf einer ersten und einer zweiten gemeinsamen Welle (36, 36') sitzende Walzen (34, 32; 34', 32') geführt sind, die erste Welle (36) mit den entsprechenden den Transportbändern (26) zugeordneten Walzen (32) und die zweite Welle (36') mit der entsprechenden dem Förderband (28) zugeordnete Walze (34') drehfest verbunden sind, und die Wellen (36, 36') mittels einer Antriebsanordnung mit den betreffenden Geschwindigkeiten (v1, v2, v3) antreibbar sind.

9. Vorrichtung nach Anspruch 8, dadurch gekennzeichnet, dass die erste Welle (36) sowohl über eine erste Kupplung (70) als auch über einen in Förderrichtung (F) wirksamen Freilauf (80) mit einem Antriebsmotor (54) verbunden ist, wobei die Uebersetzungen zwischen dem Antriebsmotor (54) und der ersten Welle (36) derart ausgebildet sind, dass die Transportbänder (26) bei eingeschalteter erster Kupplung (70) und aktivem Freilauf (80) etwa mit einer der ersten Geschwindigkeit (v1) entsprechenden Geschwindigkeit und bei ausgeschalteter erster Kupplung (70) und inaktivem Freilauf (80) mit der geringeren dritten Geschwindigkeit (v3) umlaufen, und die zweite Welle (36') über eine zweite Kupplung (72) mit demselben Antriebsmotor (54) verbunden ist, um bei eingeschalteter zweiter Kupplung (72) das Förderband (28) mit der zweiten Geschwindigkeit (v2) anzutreiben.

10. Vorrichtung nach Anspruch 9, dadurch gekennzeichnet, dass der erste Förderer (10) und vorzugsweise der zweite Förderer (14, 14') mittels des Antriebsmotors (54) antreibbar sind.

11. Vorrichtung nach Anspruch 1 oder 3, dadurch gekennzeichnet, dass die zweite Geschwindigkeit (v2) zwischen 10 und 50 Prozent, vorzugsweise etwa 20 Prozent grösser ist als die erste Geschwindigkeit (v1) und die dritte Geschwindigkeit (v3) zwischen 10 und 50 Prozent, vorzugsweise etwa 20 Prozent geringer ist als die erste Geschwindigkeit (v1).

## Claims

1. A device for forming a gap in an imbricated flow of flat products, in particular printed products, with a first conveyor (10) driven at a first speed (v1), at least a second conveyor (14,14') arranged thereafter, and a gap-forming arrangement (12)arranged between the first and second conveyor (10; 14,14'), with a first conveying means (26) and a second conveying means (30) parallel thereto, in which the first conveying means (26) to transport the imbricated flow (S) supplied from the first conveyor (10) to the second conveyor (14,14') is able to be driven substantially at the first speed (v1), and in which to form a gap, the one of the first and second conveying means (30;26) is able to be driven at a greater second speed (v2) with respect to the first speed (v1), in order to supply to the second conveyor (14,14') the products (48) situated at the beginning of the gap formation in the region of the gap-forming arrangement (12), and the other of the first and second conveying means (26;30) is able to be driven at the most at the first speed (v1), in order to take over and convey further the products (48) supplied from the first conveyor (10), characterised in that the second conveyor (14,14')is driven at approximately the first speed (v1), in order to take over and convey further the products (48) supplied by the conveying means (30;26) driven at the second speed (v2), with an increase of the reciprocal overlapping, and that the other conveying means (26;30) during the gap formation is able to be driven at a smaller third speed (v3) with respect to the first speed (v1), in order to take over and convey further the products (48) supplied by the first conveyor (10), likewise with an increase of the reciprocal overlapping.

2. A device according to Claim 1, characterised in that two second conveyors (14,14') are provided and the gap-forming arrangement (12) is constructed as a deflector which is able to be swivelled to and fro between these second conveyors (14, 14').

3. A device according to Claim 1 or 2, characterised in that the conveying means are constructed as belt conveyors (24,30) and one belt conveyor (30) has a conveyor belt (28) which is provided in a section corresponding approximately to the length of its effective range (28') with openings (42), which are able to be connected with an underpressure source in the effective range (28'), in order to bring and keep the corresponding products (48) in conveying connection with the conveyor belt (28).

4. A device according to Claim 3, characterised in that the side (28') of the conveyor belt (28) which is effective with regard to conveying is situated underneath the conveying plane of the other belt conveyor, and preferably the latter in each case has a transport belt (26) on both sides of the conveyor belt (28).

5. A device according to Claim 3 or 4, characterised in that the conveyor belt (28) is able to be driven, in the case of gap formation, at the second speed (v2) and the other belt conveyor to transport the imbricated flow is able to be driven at approximately the first speed (v1) and, to form a gap, is able to be driven at the third speed (v3).

6. A device according to Claim 5, characterised in that the side (28') of the perforated belt (28) which is effective with respect to conveying is guided over a suction trough (44) which is able to be acted upon by underpressure at the beginning of a gap formation, and the section of the perforated belt (28) with the openings (42) is situated at the beginning of a gap formation in the region of the suction trough (44).

7. A device according to one of Claims 3 to 6, characterised in that the section with openings (42) covers approximately half the length of the conveyor belt (28), which is constructed so as to be endless.

8. A device according to one of Claims 3 to 7, characterised in that the conveyor belt (28) and if necessary the transport belts (26) at the beginning and at the end of the gap-forming arrangement (12) are guided around rollers (34,32;34',32') sitting on a first and a second common shaft (36, 36'), the first shaft (36) with the corresponding rollers (32) associated with the transport belts (26) and the second shaft (36') with the corresponding roller (34') associated with the conveyor belt (28) are connected so as to be secure with respect to rotation, and the shafts (36, 36') are able to be driven by means of a drive arrangement at the respective speeds (v1, v2, v3).

9. A device according to Claim 8, characterised in that the first shaft (36) is connected with a drive motor (54) both via a first coupling (70) and also via a free-running arrangement (80) effective in conveying direction (F), in which the gearings between the drive motor (54) and the first shaft (36) are constructed such that the transport belts (26) with the first coupling (70) connected in and with an active free-running arrangement (80) revolve approximately at a speed corresponding to the first speed (v1) and with the first coupling (70) disconnected and with an inactive free-running arrangement (80) revolve at the lower third speed (v3), and the second shaft (36') is connected via a second coupling (72) with the same drive motor (54), in order to drive the conveyor belt (28) at the second speed (v2) when the second coupling (72) is connected in.

10. A device according to Claim 9, characterised in that the first conveyor (10) and preferably the second conveyor (14,14') are able to be driven by means of the drive motor (54).

11. A device according to Claim 1 or 3, characterised in that the second speed (v2) is between 10 and 50 %, preferably approximately 20 % greater than the first speed (v1) and the third speed (v3) is between 10 and 50 %, preferably approximately 20 % lower than the first speed (v1).

## Revendications

1. Dispositif de formation d'un intervalle dans un courant d'articles plats se chevauchant, en particulier d'articles d'imprimerie, avec un premier convoyeur (10) entraîné à une première vitesse (v1), au moins un deuxième convoyeur (14, 14') placé après celui-ci et un dispositif de formation d'intervalle (12) placé entre le premier et le deuxième convoyeur (10; 14, 14'), avec un premier transporteur (26) et un deuxième transporteur (30) parallèle au précédent, le premier transporteur (26) pouvant être actionné pour l'essentiel à la première vitesse (v1) pour transporter le courant en chevauchement (S) amené par le premier convoyeur (10) vers le deuxième convoyeur (14, 14'), un du premier ou du deuxième transporteurs (30; 26) pouvant être actionné pour former un intervalle à une deuxième vitesse (v2) plus grande que la première vitesse (v1), afin d'amener au deuxième convoyeur (14, 14') les articles (48) se trouvant, au début de la formation de l'intervalle, au niveau du dispositif de formation, l'autre des premier ou deuxième transporteurs (26; 30) pouvant être actionné au plus à la première vitesse (v1) afin de recevoir et transporter les articles (58) amenés par le premier convoyeur (58), caractérisé en ce que le deuxième convoyeur (14, 14') est actionné à environ la première vitesse (v1) afin de recevoir les articles (48) amenés par le transporteur (30; 36) actionné à la deuxième vitesse (v2) en augmentant leur chevauchement mutuel et de les transporter, et en ce que l'autre transporteur (26; 30), pendant la formation de l'intervalle, peut être actionné à une troisième vitesse (v3), plus petite que la première vitesse (v1), également afin de recevoir les articles (48) amenés par le premier convoyeur (48), en augmentant leur chevauchement mutuel et de les transporter.

2. Dispositif selon la revendication 1, caractérisé en ce que deux deuxièmes convoyeurs (14, 14') sont prévus et en ce que le dispositif de formation d'intervalle (12) est constitué d'un dispositif de séparation pouvant pivoter en va-et-vient entre les deux convoyeurs (14, 14').

3. Dispositif selon la revendication 1 ou 2, caractérisé en ce que les transporteurs sont constitués de convoyeurs à tapis (24, 30), le premier convoyeur à tapis (30) présentant une bande transporteuse (28) qui, dans une section correspondant approximativement à la longueur de sa zone active (28'), est munie de passages (42) pouvant être reliés dans la zone active (28') à une source de pression négative afin de placer et de maintenir les articles correspondants (48) en liaison de convoyage avec la bande transporteuse (28).

4. Dispositif selon la revendication 3, caractérisée en ce que le brin actif en convoyage (28') de la bande transporteuse (28) se trouve au-dessous du plan de convoyage de l'autre convoyeur à tapis, ce dernier présentant de préférence de chaque côté de la bande transporteuse (28) une bande de transport (26).

5. Dispositif selon la revendication 3 ou 4, caractérisé en ce que la bande transporteuse (28) peut être actionnée, lors de la formation de l'intervalle, à la deuxième vitesse (v2), l'autre convoyeur à tapis destiné au transport du courant en chevauchement pouvant être entraîné à environ la première vitesse (v1) et, pour la formation d'un intervalle, à la troisième vitesse (v3).

6. Dispositif selon la revendication 5, caractérisé en ce que le brin actif en convoyage (28') de la bande perforée (28) est passée par-dessus un bac d'aspiration (44) pouvant être alimenté en pression négative au début d'une formation d'intervalle, et en ce que la section de la bande perforée avec les passages (42) se trouve au début d'une formation d'intervalle, au niveau du bac (44).

7. Dispositif selon l'une des revendications 3 à 6, caractérisé en ce que la section avec des passages (42) couvre environ la moitié de la longueur de la bande transporteuse (28), qui est une bande sans fin.

8. Dispositif selon l'une des revendications 3 à 7, caractérisé en ce que la bande transporteuse (28) et éventuellement les bandes de transport (26), au début et à la fin du dispositif de formation d'intervalle (12), sont passées autour de rouleaux (34, 42; 34', 32') reposant sur un premier et un deuxième arbres communs (36, 36'), le premier arbre (36) étant solidaire en rotation des rouleaux (32) correspondants associés aux bandes de transport (26) et le deuxième arbre (36') étant solidaire en rotation du rouleau (34') correspondant associé à la bande transporteuse (28), les arbres (36, 36') pouvant être entraînés au moyen d'un ensemble d'entraînement aux vitesses concernées (v1, v2, v3).

9. Dispositif selon la revendication 8, caractérisé en ce que le premier arbre (36) est relié à un moteur d'entraînement (54) à la fois par l'intermédiaire d'un premier accouplement (70) et par l'intermédiaire d'une roue libre (80), active dans la direction de convoyage (F), les rapports entre le moteur d'entraînement (54) et le premier arbre étant tels que, lorsque le premier accouplement (70) est en prise et la roue libre (80) active, les bandes de transport (26) tournent environ à une vitesse correspondant à la première vitesse (v1) et, lorsque le premier accouplement (70) est hors prise et la roue libre (80) inactive, elles tournent à la troisième vitesse (v3), plus faible, le deuxième arbre (36') étant relié par un deuxième accouplement (72) au même moteur d'entraînement (54) pour entraîner la bande transporteuse (28) à la deuxième vitesse (v2) lorsque le deuxième accouplement (72) est en prise.

10. Dispositif selon la revendication 9, caractérisé en ce que le premier convoyeur (10) et de préférence le deuxième convoyeur (14, 14') peuvent être entraînés au moyen du moteur d'entraînement (54).

11. Dispositif selon la revendication 1 ou 3, caractérisé en ce que la deuxième vitesse (v2) est supérieure de 10 à 50 %, de préférence d'environ 20 %, à la première vitesse (v1), et la troisième vitesse (v3) est inférieure de 10 à 50 %, de préférence d'environ 20 %, à la première vitesse (v1).
